# EUROPÄISCHE PATENTSCHRIFT

(11) **EP 2 509 486 B1**
(45) Veröffentlichungstag und Bekanntmachung des Hinweises auf die Patenterteilung: **26.10.2016**
(21) Anmeldenummer: 10810909.1
(22) Anmeldetag: 09.12.2010
(51) Int. Cl.: A47L 13/20, F16L 9/12

(54) **STIEL FÜR EIN REINIGUNGSGERÄT**
STICK FOR A CLEANING DEVICE
MANCHE POUR UN APPARAIL DE NETTOYAGE

(30) Priorität: 11.12.2009 DE 102009057857
(43) Veröffentlichungstag der Anmeldung: 17.10.2012
(73) Patentinhaber: Carl Freudenberg KG, 69469 Weinheim (DE); SP-Kloner Ecotec S.L., CP46960 Aldaya - Valencia (ES)
(72) Erfinder: WEIS, Norbert, 69469 Weinheim (DE); ZIMMERMANN, Christoph, 69469 Weinheim (DE); DINGERT, Uwe, 69518 Abtsteinach (DE)
(86) Internationale Anmeldenummer: PCT/EP2010/007484
(87) Internationale Veröffentlichungsnummer: WO 2011/069657

(56) Entgegenhaltungen:
- EP-A1- 0 853 208
- EP-A2- 0 074 812
- WO-A1-01/13021
- US-A- 6 054 078

## Beschreibung

### Technisches Gebiet

Die Erfindung betrifft einen Stiel für ein Reinigungsgerät, umfasst ein Rohr.

### Stand der Technik

Derartige Stiele für Reinigungsgeräte sind allgemein bekannt. Meist bestehen derartige Stiele aus einem Metallrohr, welches mit Kunststoff beschichtet sein kann. An einem der Enden des Metallrohres ist ein Anschlussstück angeordnet, durch das der Stiel beispielsweise mit einer Wischplatte oder einem Besenkörper verbunden werden kann. Ein weiterer bekannter Werkstoff für Stiel ist Holz. Für ein gutes Handling ist es wichtig, dass der Stiel ein geringes Gewicht aufweist. Gleichzeitig ist ein gewisser Durchmesser des Stiels erforderlich, damit der Stiel gut in der Hand liegt und gut geführt werden kann. Des Weiteren ist eine ausreichende Biegesteifigkeit erforderlich, damit ausreichend Kraft auf das an dem Stiel befestigte Reinigungsgerät übertragen werden kann. Metallrohre und Holzrohre weisen bei größeren Durchmessern ein erhöhtes Gewicht auf Stiele aus mehrlagig extrudiertem Kunststoff sind ebenfalls bekannt. Ein derartiger Stiel für ein Reinigungsgerät ist aus der EP 0 074 812 bekannt.

### Darstellung der Erfindung

Der Erfindung liegt die Aufgabe zugrunde, einen Stiel für ein Reinigungsgerät bereitzustellen, der bei einem geringen Gewicht ein gutes Handlung und eine hohe Stabilität aufweist.

Diese Aufgabe wird mit den Merkmalen von Anspruch 1 gelöst. Auf vorteilhafte Ausgestaltungen nehmen die Unteransprüche Bezug.

Zur Lösung der Aufgabe ist das Rohr aus einem mehrlagigen extrudierten Kunststoffrohr gebildet wobei mindestens eine Lage aus faserverstärktem Kunststoff besteht. Kunststoffrohr gebildet. Kunststoffe weisen gegenüber metallischen Werkstoffen den Vorteil eines geringeren Raumgewichtes auf. Dieser Gewichtsvorteil geht jedoch gleichzeitig mit einer geringeren Stabilität einher. Um die erforderliche Stabilität, insbesondere die für Reinigungsgeräte erforderliche Biegesteifigkeit zu erreichen, weist der erfindungsgemäße Stiel mehrere Lagen extrudierten Kunststoffes auf. Durch die Mehrlagigkeit ergeben sich mehrere ineinander angeordnete Schichten, wodurch sich die Biegesteifigkeit gegenüber einlagigen Rohren verbessert. Ferner ist es möglich, einzelne Lagen auf die jeweilige Anforderung abzustimmen. So können außen angeordnete Lagen aus einem Material mit besonders angenehmem Griff gestaltet sein und innen angeordnete Lagen können, gegebenenfalls unter Zuhilfenahme von Zuschlagstoffen, eine erhöhte Stabilität aufweisen. Erfindungsgemäß sind wenigstens zwei Lagen vorgesehen. Es können jedoch auch mehr als zwei Lagen vorgesehen sein.

Die äußere Lage kann eine andere Shore-Härte und/oder einen anderen Reibwert aufweisen als die inneren Lagen. So ist es insbesondere denkbar, dass die äußere Lage eine geringere Shore-Härte und damit einen höheren Reibwert aufweist als die inneren Lagen. Dadurch weist der Stiel eine gute Griffigkeit auf. Die härteren inneren Lagen weisen gegenüber der äußeren Lage eine erhöhte Stabilität auf. Es ist auch denkbar, die äußere Lage so auszugestalten, dass diese eine höhere Shore-Härte und/oder einen geringeren Reibwert aufweist als die inneren Lagen. So kann die äußere Lage mit Additiven ausgerüstet sein, die die Gleitfähigkeit erhöhen. Eine derartige Ausgestaltung verbessert die Manövrierbarkeit des Stiels, was insbesondere bei professionellem Einsatz relevant ist.

An zumindest einem Ende kann ein Anschlussstück aus Kunststoff angeordnet sein. Das Anschlussstück dient der Aufnahme eines Reinigungsgerätes. Dazu kann das Anschlussstück mit einem Gewinde oder mit einem Steckverbinder ausgerüstet sein. Es ist denkbar ein separates Anschlussstück zu erzeugen und dieses an den Stiel zu montieren, es ist aber auch denkbar, das Anschlussstück mittels Spritzguss direkt an den Stiel anzuformen. Dabei ist das Anschlussstück stoffschlüssig mit dem Rohr verbunden. In anderen Ausgestaltungen erfolgt eine stoffschlüssige Verbindung mittels eines Klebstoffes oder eines Schweißvorganges.

Das Anschlussstück kann zumindest teilweise in das Rohr eingeführt und dort fixiert sein. Dadurch ist es möglich, ein Anschlussstück mit einem geringen Materialbedarf und somit kostengünstig bereitzustellen. Des Weiteren steigt der maximale Durchmesser des Stieles im Bereich des Anschlussstückes nicht an.

Das Rohr kann profiliert sein. So kann das Rohr beispielsweise hexagonal oder oval ausgebildet sein, um die Biegesteifigkeit konstruktiv zu verbessern.

Wenigstens eine Lage kann aus einem geschäumten Material bestehen. Geschäumtes Material ist dadurch gekennzeichnet, dass es ein besonders geringes Raumgewicht aufweist. In einer vorteilhaften Ausgestaltung ist dabei die Lage aus geschäumtem Material innen und außen von Lagen aus festem Material umgeben. So ergibt sich eine Sandwich-Bauweise, die bei einem sehr geringen Raumgewicht eine besonders hohe Stabilität aufweist.

Wenigstens eine Lage kann organische und/oder anorganische Füllstoffe aufweisen. Die Füllstoffe verleihen der jeweiligen Lage besondere Eigenschaften. So können Füllstoffe verwendet werden, durch die Lage eingefärbt ist oder solche verwendet werden, die die Stabilität der Lage erhöhen. Die Füllstoffe können auch als Fasern ausgebildet sein. Diese organischen oder anorganischen Fasern erhöhen die Festigkeit des Materials.

Wenigstens eine Lage kann Naturfasern beinhalten. Unter die Naturfasern fallen beispielsweise Holzfasern. Diese verleihen der Lage bei geringem Gewicht eine erhöhte Stabilität. Des Weiteren weisen Lagen aus Kunststoff mit Füllstoffen aus Holzfasern einen angenehmen holzartigen Griff auf.

Wenigstens eine Lage kann faserverstärkten wiederaufbereiteten Kunststoff umfassen. Derartige Lagen sind durch die Wiederverwertung von Kunststoffen besonders umweltfreundlich. Durch die Faserverstärkung, beispielsweise durch Glasfasern, weisen die so ausgebildeten Lagen eine hohe Stabilität auf.

Die innere Lage des Rohres kann wasserundurchlässig ausgebildet sein. So kann der im Inneren des Rohres gebildete Hohlraum als Flüssigkeitsreservoir für ein Reinigungsgerät mit Sprühvorrichtung ausgebildet werden. Bei dieser Ausgestaltung wird das Flüssigkeitsreservoir mit einer Reinigungsflüssigkeit befüllt.

Der Innendurchmesser des Stiels kann zumindest in einem Teil seiner Länge kalibriert sein. Dabei wird der Stiel im Anschluss an die Extrusion einer Vorrichtung zugeführt, in der der Innendurchmesser mit geringen Toleranzen auf ein vorgegebenes Maß gebracht wird. Dadurch ergibt sich eine verbesserte Passform, insbesondere für Anschlussstücke, die im Inneren des Rohres befestigt werden.

Der Stiel kann segmentiert sein. Dabei setzt sich der Stiel aus mehreren Rohrabschnitten zusammen. Diese Rohrabschnitte können verschraubbar oder auch steckbar sein. Dadurch kann die Stiellänge variiert werden, was insbesondere hinsichtlich der Verpackung und dem Versand eines Reinigungsgerätes von Vorteil ist. Die Verbindung der Rohrabschnitte kann wiederum über Anschiussstücke erfolgen. In einer weiteren Ausgestaltung kann der Stiel teleskopierbar sein. Dabei wird ein weiteres Rohr mit kleinerem Durchmesser in das Rohr eingesteckt und kann in verschiedenen Positionen arretiert werden. So kann die Länge des Stieles an den Benutzer angepasst und stufenlos variiert werden. Bei dem segmentierten oder teleskopierbaren Stiel können nur einzelne Abschnitte des Stieles aus einem extrudierten, mehrlagigen Rohr bestehen. Weil das weitere Rohr aufgrund des kleineren Durchmessers erhöhten Belastungen unterworfen ist, sollte das weitere Rohr aus einem Material mit höherer mechanischer Steifigkeit bestehen. So kann das weitere Rohr aus Metall bestehen, während das Rohr aus mehrlagigem extrudiertem Kunststoff besteht. In anderen Ausgestaltungen besteht das weitere Rohr ebenfalls aus mehrlagigem extrudiertem Kunststoff, weist aber eine Faserverstärkung auf.

### Kurzbeschreibung der Zeichnung

Einige Ausführungsbeispiele des erfindungsgemäßen Stieles werden nachfolgend anhand der Figuren näher beschrieben. Diese zeigen, jeweils schematisch:
- Fig. 1: ein Reinigungsgerät mit erfindungsgemäßem Stiel;
- Fig. 2: der Stiel im Schnitt;
- Fig. 3: einen teleskopierbaren Stiel.

### Ausführung der Erfindung

Figur 1 zeigt ein Reinigungsgerät 2, in dieser Ausführung einen Wischmop. Das Reinigungsgerät 2 besteht aus einem Stiel 1, an welchem an einem Ende 6 ein Anschlussstück 7 aus Kunststoff befestigt ist. An dem Anschlussstück 7 ist der Mopkopf 9 mittels einer Steckverbindung aufgenommen. Für andere Reinigungsgeräte 2, wie Flachwischer, Besen oder Staubwischgeräte kann statt der Steckverbindung eine Schraubverbindung mit Gewinde vorgesehen sein. Das Rohr 3 ist aus einem mehrlagigen extrudierten Kunststoffrohr gebildet. In dieser Ausgestaltung weist das Rohr 3 drei Lagen auf. Dies ist in der Figur 2 gezeigt, die das Rohr 3 im Schnitt zeigt. Die Werkstoffe sind dabei derart gewählt, dass die äußere Lage 4 eine andere Shore-Härte und einen anderen Reibwert aufweist als die inneren Lagen 5. Konkret weist die äußere Lage 4 eine geringere Shore-Härte und einen größeren Reibwert auf als in die inneren Lagen 5. Die mittlere Lage 8 besteht aus einem geschäumten Material und ist sandwichartig zwischen der äußeren Lage 4 und der inneren Lage 5 eingebunden. Das Rohr 3 ist im Bereich des Anschlussstückes mittels eines an die Extrusion nachgelagerten Verfahrensschrittes kalibriert, so dass der Innendurchmesser nur in vorgegebenen Toleranzen schwankt. Das so kalibrierte Rohr 3 bildet so in seinem Inneren eine Aufnahme für das Anschlussstück 7 aus Kunststoff, welches teilweise in das Rohr 3 eingeführt und dort fixiert und stoffschlüssig mit dem Rohr 3 verbunden ist. Die äußere Lage 4 und die innere Lage 5 weisen zur Verbesserung der Stabilität und der Haptik organische und anorganische Füllstoffe auf. Davon ist ein Teil als Naturfasern, hier Holzfasern, ausgestaltet. Ein weiterer Teil der Füllstoffe besteht aus faserverstärktem und wiederaufbereitetem Kunststoff. Die innere Lage 5 des Rohres 3 ist wasserundurchlässig ausgebildet und kann so ein Flüssigkeitsreservoir bilden.

Figur 3 zeigt einen Stiel gemäß Figur 1, wobei der Stiel 1 in dieser Ausgestaltung segmentiert ist. Das Reinigungsgerät 2, zu dem der Stiel 1 gehört ist in dieser Ausgestaltung ein Besen mit einem Besenkörper 11. Der Stiel setzt sich aus einem Rohr 3 und einem weiteren Rohr 10 zusammen. Das Rohr 3 ist wie in Figur 1 beschrieben ausgebildet, wobei das Rohr 3 gemäß Figur 3 über seine gesamte Länge an Innenumfang kalibriert ist. In das Rohr 3 ist ein weiteres Rohr 10 eingesteckt, wobei das weitere Rohr 10 stufenlose in das Rohr 3 einschiebbar und arretierbar ist. Dadurch ist der Stiel 1 teleskopierbar. Das Anschlussstück 7 ist an einem Ende 6 des weiteren Rohres 10 eingesteckt. Das weitere Rohr 10 besteht aus einem metallischen Werkstoff.

## Patentansprüche

1. Stiel (1) für ein Reinigungsgerät (2), umfasst ein Rohr (3), wobei das Rohr (3) aus einem mehrlagigen extrudierten Kunststoffrohr gebildet ist, **dadurch gekennzeichnet, dass** wenigstens eine Lage (4, 5, 8) faserverstärkten wiederaufbereiteten Kunststoff umfasst.

2. Stiel nach Anspruch 1, **dadurch gekennzeichnet, dass** die äußere Lage (4) eine andere Shore-Härte und/oder einen anderen Reibwert aufweist als die inneren Lagen (5, 8).

3. Stiel nach Anspruch 1 oder 2, **dadurch gekennzeichnet, dass** an zumindest einem Ende (6) ein Anschlussstück (7) aus Kunststoff angeordnet ist.

4. Stiel nach Anspruch 3, **dadurch gekennzeichnet, dass** das Anschlussstück (7) stoffschlüssig mit dem Rohr (3) verbunden ist.

5. Stiel nach einem der Ansprüche 1 bis 4, **dadurch gekennzeichnet, dass** das Anschlussstück (7) zumindest teilweise in das Rohr (3) eingeführt und dort fixiert ist.

6. Stiel nach einem der Ansprüche 1 bis 5, **dadurch gekennzeichnet, dass** das Rohr (3) profiliert ist.

7. Stiel nach einem der Ansprüche 1 bis 6, **dadurch gekennzeichnet, dass** wenigstens eine Lage (4, 5, 8) aus einem geschäumten Material besteht.

8. Stiel nach einem der Ansprüche 1 bis 7, **dadurch gekennzeichnet, dass** wenigstens eine Lage (4, 5, 8) organische und/oder anorganische Füllstoffe aufweist.

9. Stiel nach einem der Ansprüche 1 bis 8, **dadurch gekennzeichnet, dass** wenigstens eine Lage (4, 5, 8) Naturfasern beinhaltet.

10. Stiel nach einem der Ansprüche 1 bis 9, **dadurch gekennzeichnet, dass** die innere Lage (5) des Rohres (3) wasserundurchlässig ausgebildet ist.

11. Stiel nach Anspruch 10, **dadurch gekennzeichnet, dass** das Rohr (3) ein Flüssigkeitsreservoir aufweist.

12. Stiel nach einem der Ansprüche 1 bis 11, **dadurch gekennzeichnet, dass** der Innendurchmesser (D) des Stiels (1) zumindest in einem Teil seiner Länge kalibriert ist.

13. Stiel nach einem der Ansprüche 1 bis 12, **dadurch gekennzeichnet, dass** der Stiel (1) segmentiert ist.

14. Stiel nach einem der Ansprüche 1 bis 13, **dadurch gekennzeichnet, dass** der Stiel (1) teleskopierbar ist.

## Claims

1. Handle (1) for a cleaning implement (2), which comprises a tube (3), wherein the tube (3) is formed from a multi-layer extruded plastic tube, **characterized in that** at least one layer (4, 5, 8) comprises fibre-reinforced recycled plastic.

2. Handle according to Claim 1, **characterized in that** the outer layer (4) has a different Shore hardiness and/or a different coefficient of friction to the inner layers (5, 8).

3. Handle according to Claim 1 or 2, **characterized in that** a connector (7) made of plastic is arranged at at least one end (6).

4. Handle according to Claim 3, **characterized in that** the connector (7) is connected integrally to the tube (3).

5. Handle according to one of Claims 1 to 4, **characterized in that** the connector (7) is introduced, at least in part, into the tube (3) and fixed there.

6. Handle according to one of Claims 1 to 5, **characterized in that** the tube (3) is profiled.

7. Handle according to one of Claims 1 to 6, **characterized in that** at least one layer (4, 5, 8) consists of a foamed material.

8. Handle according to one of Claims 1 to 7, **characterized in that** at least one layer (4, 5, 8) has organic and/or inorganic fillers.

9. Handle according to one of Claims 1 to 8, **characterized in that** at least one layer (4, 5, 8) contains natural fibres.

10. Handle according to one of Claims 1 to 9, **characterized in that** the inner layer (5) of the tube (3) is of water-impermeable design.

11. Handle according to Claim 10, **characterized in that** the tube (3) has a liquid reservoir.

12. Handle according to one of Claims 1 to 11, **characterized in that** the internal diameter (D) of the handle (1) is calibrated at least over part of its length.

13. Handle according to one of Claims 1 to 12, **characterized in that** the handle (1) is segmented.

14. Handle according to one of Claims 1 to 13, **characterized in that** the handle (1) is telescopic.

## Revendications

1. Manche (1) pour un appareil de nettoyage (2), comprenant un tube (3), le tube (3) étant formé d'un tube en plastique extrudé multicouche, **caractérisé en ce qu'**au moins une couche (4, 5, 8) comprend du plastiqué recyclé renforcé par des fibres.

2. Manche selon la revendication 1, **caractérisé en ce que** la couche extérieure (4) présente une dureté Shore et/ou un coefficient de friction différents des couches intérieures (5, 8).

3. Manche selon la revendication 1 ou 2, **caractérisé en ce qu'**une pièce de raccordement (7) en plastique est disposée au niveau d'au moins une extrémité (6).

4. Manche selon la revendication 3, **caractérisé en ce que** la pièce de raccordement (7) est connectée par engagement par liaison de matière au tube (3).

5. Manche selon l'une quelconque des revendications 1 à 4, **caractérisé en ce que** la pièce de raccordement (7) est insérée au moins en partie dans le tube (3) et y est fixée.

6. Manche selon l'une quelconque des revendications 1 à 5, **caractérisé en ce que** le tube (3) est profilé.

7. Manche selon l'une quelconque des revendications 1 à 6, **caractérisé en ce qu'**au moins une couche (4, 5, 8) se compose d'un matériau moussé.

8. Manche selon une quelconque des revendications 1 à 7, **caractérisé en ce qu'**au moins une couche (4, 5, 8) présente des charges organiques et/ou inorganiques.

9. Manche selon l'une quelconque des revendications 1 à 8, **caractérisé en ce qu'**au moins une couche (4, 5, 8) contient des fibres naturelles.

10. Manche selon l'une quelconque des revendications 1 à 9, **caractérisé en ce que** la couche intérieure (5) du tube (3) est imperméable à l'eau.

11. Manche selon la revendication 10, **caractérisé en ce que** le tube (3) présente un réservoir de liquide.

12. Manche selon l'une quelconque des revendications 1 à 11, **caractérisé en ce que** le diamètre intérieur (D) du manche (1) est calibré dans au moins une partie de sa longueur.

13. Manche selon l'une quelconque des revendications 1 à 12, **caractérisé en ce que** le manche (1) est segmenté.

14. Manche selon l'une quelconque des revendications 1 à 13, **caractérisé en ce que** le manche (1) est télescopable.
